# EUROPÄISCHE PATENTSCHRIFT

(11) **EP 3 947 230 B1**
(45) Veröffentlichungstag und Bekanntmachung des Hinweises auf die Patenterteilung: **03.05.2023**
(21) Anmeldenummer: 20710164.3
(22) Anmeldetag: 13.03.2020
(51) Int. Cl.: B66B 1/34, B66B 19/00

(54) **MESSBANDANORDNUNG FÜR EINEN EINSATZ IN EINER AUFZUGANLAGE UND VERFAHREN ZUM INSTALLIEREN UND BETREIBEN EINER AUFZUGANLAGE**
MEASURING TAPE ASSEMBLY FOR USE IN A LIFT ASSEMBLY AND METHOD FOR INSTALLING AND OPERATING A LIFT ASSEMBLY
DISPOSITIF DE BANDE DE MESURE POUR UN INSERT DANS UNE INSTALLATION D'ASCENSEUR ET PROCÉDÉ D'INSTALLATION ET DE FONCTIONNEMENT D'UNE INSTALLATION D'ASCENSEUR

(30) Priorität: 27.03.2019 EP 19165540
(43) Veröffentlichungstag der Anmeldung: 09.02.2022
(73) Patentinhaber: INVENTIO AG, 6052 Hergiswil (CH)
(72) Erfinder: BIZZOZERO, Gabriele, 6038 Gisikon (CH); CHRISTEN, Lukas, 8802 Kilchberg ZH (CH)
(74) Vertreter: Inventio AG
(86) Internationale Anmeldenummer: PCT/EP2020/056939
(87) Internationale Veröffentlichungsnummer: WO 2020/193235

(56) Entgegenhaltungen:
- EP-A1- 1 412 274
- EP-A1- 2 657 171
- DE-A1- 4 401 977
- US-A- 5 925 859
- US-B1- 9 352 934

## Beschreibung

Die Erfindung betrifft eine Messbandanordnung für einen Einsatz in einer Aufzuganlage zum Bestimmen einer Position einer Aufzugkabine entlang eines Verfahrwegs gemäss dem Oberbegriff des Anspruchs 1 und ein Verfahren zum Installieren und Betreiben einer Aufzuganlage in einem Aufzugschacht eines sich in seiner Bauphase befindenden Gebäudes mit den Merkmalen des Anspruchs 14.

Aufzuganlagen verfügen über mindestens eine Aufzugkabine, welche innerhalb eines Aufzugschachts entlang eines vertikal verlaufenden Verfahrwegs zwischen verschiedenen Niveaus oder Stockwerken verfahren werden kann. Die Aufzugkabine wird dabei mithilfe eines Antriebs verlagert und der Antrieb wird von einer Steuerung gesteuert. Um die Aufzugkabine präzise verlagern und beispielsweise mit ihrem Boden bündig zu einem Boden eines Stockwerks stoppen zu können, müssen der Steuerung Informationen über die aktuelle Position der Aufzugkabine vorliegen.

Um derartige Informationen bereitstellen zu können, ist in der Aufzuganlage üblicherweise ein spezielles Messsystem vorgesehen. Beispielsweise ist in der EP 1 412 274 B1 eine Aufzuganlage mit einem Messsystem zur Ermittlung der absoluten Kabinenposition beschrieben.

Bei einem bestimmten Typ von Messsystem ist ein Band entlang des Verfahrwegs der Aufzugkabine angeordnet. Auf diesem Band sind variierende Ortsinformationen gespeichert. Beispielsweise kann das Band als Magnetband ausgebildet sein, auf dem die Ortsinformationen als lokal variierende Magnetisierungen gespeichert sind. An der Aufzugkabine kann eine Auslesevorrichtung vorgesehen sein, mithilfe derer diese Ortsinformationen ausgelesen werden können. Die Ortsinformationen können dann ausgewertet und an die Steuerung der Aufzuganlage weitergeleitet werden, sodass die Steuerung basierend auf diesen Ortsinformationen auf die aktuelle Position der Aufzugkabine relativ zu dem Band rückschliessen kann. Das Band wird daher hierin als Messband bezeichnet.

In de Patentanmeldung der Anmelderin mit der internationalen Veröffentlichungsnummer WO 2019/141726 A1 ist eine Messbandanordnung für einen Einsatz in einer Aufzuganlage zum Bestimmen einer Position einer Aufzugkabine entlang eines Verfahrwegs beschrieben, wobei sich der Verfahrweg nach einer Installation und einer ersten Inbetriebnahme der Aufzuganlage nicht mehr ändert. Die Messbandanordnung verfügt über ein entlang des Verfahrwegs anzuordnendes Messband, wobei entlang des Messbands variierende Ortsinformationen gespeichert sind, anhand derer eine aktuelle Position relativ zu dem Messband ermittelbar ist. Sie weist ausserdem eine an einem oberen Ende des Verfahrwegs anzuordnende Haltestruktur auf, an welcher mittels einer Befestigungsvorrichtung das Messband an einer fixen Position relativ zu dem Verfahrweg befestigt ist.

Demgegenüber ist es insbesondere die Aufgabe der Erfindung, eine Messbandanordnung und ein Verfahren zum Installieren und Betreiben einer Aufzuganlage vorzuschlagen, welche besonders vorteilhaft in einem sich in seiner Bauphase befindenden Gebäudes eingesetzt werden können. Es soll insbesondere ein geringer Zeit- und/oder Kostenaufwand für eine Installation der Messbandanordnung ermöglicht werden. Erfindungsgemäss wird diese Aufgabe mit einer Messbandanordnung mit den Merkmalen des Anspruchs 1 und einem Verfahren mit den Merkmalen des Anspruchs 14 gelöst. Die im Folgenden beschriebenen Ausführungsbeispiele betreffen gleichermassen die Messbandanordnung und das Verfahren. In anderen Worten lassen sich im Folgenden beispielsweise unter Bezugnahme auf die Messbandanordnung beschriebenen Merkmale auch als Verfahrensschritte implementieren, und umgekehrt.

Die erfindungsgemässe Messbandanordnung für einen Einsatz in einer Aufzuganlage zum Bestimmen einer Position einer Aufzugkabine entlang eines Verfahrwegs verfügt über ein entlang des Verfahrwegs anzuordnendes, einstückiges Messband, wobei entlang des Messbands variierende Ortsinformationen gespeichert sind, anhand derer eine aktuelle Position relativ zu dem Messband ermittelbar ist. Sie weist ausserdem eine an einem Ende des Verfahrwegs anzuordnende Haltestruktur auf, an welcher mittels einer Befestigungsvorrichtung das Messband an einer fixen Position relativ zu dem Verfahrweg befestigt ist. Die Haltestruktur ist insbesondere dazu vorgesehen, an einem oberen Ende des Verfahrwegs angeordnet zu werden. Erfindungsgemäss ist an der Haltestruktur eine Aufnahmevorrichtung zum Aufnehmen eines Messbandvorrats angeordnet, wobei ein Messbandstück des Messbandvorrats dazu vorgesehen ist, bei einer Verlängerung des Verfahrwegs um ein Verlängerungsstück nach oben entlang des Verlängerungsstücks angeordnet zu werden.

Bei Aufzuganlagen, welche in einem sich in seiner Bauphase befindenden Gebäudes eingesetzt werden, wird üblicherweise der Verfahrweg der Aufzugkabine schrittweise nach oben verlängert. Dabei wird mit der Installation und dem Betrieb der Aufzuganlage nicht gewartet, bis das Gebäude vollständig fertiggestellt ist. Vielmehr wird die Aufzuganlage installiert und betrieben, sobald einige Stockwerke des Gebäudes inklusive des Aufzugschachts der Aufzuganlage dieser Stockwerke fertiggestellt sind. Damit kann die Aufzuganlage bereits während der Bauphase des Gebäudes zum vertikalen Transport von Personen und/oder Material genutzt werden. Dadurch können speziell für Transportaufgaben während der Bauphase vorgesehene Aufzüge - beispielsweise solche, die an der Aussenseite des Gebäudes angebracht werden - ganz oder teilweise eingespart werden.

Es wird also zunächst im untersten Abschnitt des Aufzugschachts die Aufzuganlage installiert, also beispielsweise Führungsschienen zum Führen der Aufzugkabine und ggf. eines Gegengewichts an Schachtwänden fixiert, womit ein unterstes Verfahrwegstück für die Aufzugkabine zur Verfügung gestellt wird. Um die Aufzuganlage betreiben zu können, wird ausserdem ein Messband mit variierenden Ortsinformationen entlang des untersten Verfahrwegstücks angeordnet, anhand dessen eine aktuelle Position der Aufzugkabine ermittelt werden kann. Nach Abschluss der Installation der Aufzuganlage im untersten Abschnitt des Aufzugschachts kann die Aufzuganlage in diesem untersten Abschnitt des Aufzugschachts betrieben werden, also die Aufzugkabine entlang des untersten Verfahrwegstücks vertikal verlagert werden.

Sobald ein weiterer Abschnitt des Gebäudes und damit ein oberhalb des untersten Abschnitts angeordneter zweiter Abschnitt des Aufzugschachts fertig gestellt ist, kann die Aufzuganlage auch in dem genannten zweiten Abschnitt des Aufzugschachts installiert und anschliessend betrieben werden. Dazu müssen beispielsweise Führungsschienen im zweiten Abschnitt des Aufzugschachts fixiert werden. Der Verfahrweg der Aufzugkabine wird damit um ein Verlängerungsstück nach oben verlängert. Um die Aufzugkabinen auch entlang des Verlängerungsstücks verlagern zu können, wird das Messband auch entlang des Verlängerungsstücks angeordnet. Diese beschriebene Verlängerung des Verfahrwegs wird so lange wiederholt, bis das Gebäude fertiggestellt ist, der Aufzugschacht damit seine endgültige Höhe erreicht hat. Die beschriebene Installation der Aufzuganlage kann beispielsweise mit einem Verfahren gemäss der Patentanmeldung der Anmelderin mit der internationalen Veröffentlichungsnummer WO 2019/068469 A1 erfolgen.

Da das Messband der Messbandanordnung einstückig ausgeführt ist, also aus nur einem Stück besteht, muss es von Anfang an eine Länge aufweisen, mit der die endgültige Höhe des Aufzugschachts und damit die endgültige Länge des Verfahrwegs der Aufzugkabine abgedeckt werden kann. So lange sich der Verfahrweg nicht über seine endgültige Länge erstreckt, ergibt sich damit ein Messbandvorrat an Messband, der in folgenden Verlängerungen des Verfahrwegs benötigt wird. Bei jeder Verlängerung des Verfahrwegs wird ein Messbandstück des Messbandvorrats entlang eines Verlängerungsstücks des Verfahrwegs angeordnet; der Messbandvorrat wird damit bei jeder Verlängerung des Verfahrwegs kleiner.

Das erfindungsgemässe Vorsehen einer Aufnahmevorrichtung zum Aufnehmen des beschriebenen Messbandvorrats an der Haltestruktur ermöglicht, den Messbandvorrat nach dem Anordnen des Messbands entlang des aktuellen Verfahrwegs einfach und schnell zu versorgen und während des folgenden Betriebs der Aufzuganlage aufzubewahren. Bei einer Verlängerung des Verfahrwegs nach oben muss auch die Haltestruktur nach oben verlagert werden, was üblicherweise von einem Monteur erledigt wird. Durch die Anordnung der Aufnahmevorrichtung an der Haltestruktur hat der Monteur in diesem Fall auch direkt Zugriff auf den Messbandvorrat, was ebenfalls eine einfache und schnelle Installation ermöglicht. Wenn das Messband aus einem Behälter, beispielsweise einer Kartonbox, entnommen wird, hat die Aufbewahrung des Messbandvorrats an der Haltestruktur den zusätzlichen Vorteil, dass nur ein geringer Teil des Messbands aus dem Behälter entnommen werden muss, ein sehr grosser Anteil damit in dem Behälter verbleiben kann und damit vor Beschädigungen geschützt wird.

Die entlang des Messbands variierenden Ortsinformationen können insbesondere als lokal variierende Magnetisierungen eines Magnetbands ausgeführt sein, die in einem so genannten Pseudo-Zufallscode angeordnet sind. Durch Erfassen des Pseudozufallscode kann eindeutig auf die Position der Aufzugkabine relativ zum Messband geschlossen werden. Die Informationen können auch als optische Informationen, beispielsweise vergleichbar mit einem Barcode oder einem so genannten QR-Code ausgeführt sein.

Das Messband hängt über die Befestigungsvorrichtung an der Haltestruktur nach unten. Es ist auch möglich, dass die Haltestruktur und die Befestigungsvorrichtung als ein gemeinsames Bauteil ausgeführt sind. Es kann an seinem der Befestigungsvorrichtung gegenüberliegenden Ende geführt oder gehalten sind, um ein Schwingen des genannten Endes zu verhindern. An dem genannten Ende ist insbesondere eine Spannvorrichtung, beispielsweise in Form eines Spanngewichts angeordnet, um das Messband unter einer gewissen Spannung zu halten.

Die Haltestruktur ist insbesondere als eine Art Schiene ausgeführt, die im Aufzugschacht fixiert und damit in einer fixen bzw. ortsfesten Position relativ zum Verfahrweg angeordnet ist. Die Aufnahmevorrichtung zum Aufnehmen des Messbandvorrats ist an die Haltestruktur beispielsweise angeschraubt, angenietet, angeschweisst oder angeklebt. Es ist auch möglich, dass die Haltestruktur und die Aufnahmevorrichtung als ein gemeinsames Bauteil ausgeführt sind.

In Ausgestaltung der Erfindung weist die Aufnahmevorrichtung eine Auflagefläche auf, welche so ausgeführt und angeordnet ist, dass sich der Messbandvorrat auf der Auflagefläche nach unten und an der Haltestruktur horizontal abstützen kann. Sie verfügt ausserdem über eine Abschlussfläche, welche so ausgeführt und angeordnet ist, dass ein sich auf der Auflagefläche abstützender Messbandvorrat zumindest teilweise zwischen der Haltestruktur und der Abschlussfläche angeordnet ist. Dies ermöglicht eine sichere Aufnahme des Messbandvorrats bei gleichzeitig einfachem und damit kostengünstigem Aufbau der Aufnahmevorrichtung.

Die Auflagefläche ist insbesondere horizontal und die Abschlussfläche insbesondere vertikal ausgerichtet. Ausserdem schliesst die Abschlussfläche insbesondere direkt an die Auflagefläche an. Eine maximale Erstreckung der Auflagefläche entlang der Haltestruktur ist insbesondere geringer als eine maximale Erstreckung der Abschlussfläche entlang der Haltestruktur, wobei die maximale Erstreckung der Abschlussfläche entlang der Haltestruktur insbesondere oberhalb der Haltestruktur ausgebildet ist. Die Aufnahmevorrichtung ist insbesondere so an der Haltestruktur angeordnet, dass die Abschlussfläche zwischen Haltestruktur und Schachtwand des Aufzugschachts angeordnet ist, an der die Haltestruktur zumindest mittelbar fixiert ist.

In Ausgestaltung der Erfindung weist die Aufnahmevorrichtung zwei sich gegenüberliegende Seitenwangen auf, welche so ausgeführt und angeordnet sind, dass eine horizontale Verlagerung des Messbandvorrats entlang der Haltestruktur begrenzt ist. Dies ermöglicht eine besonders sichere Aufnahme des Messbandvorrats.

Die Seitenwangen verhindern, dass der Messbandvorrat ohne Beschränkung horizontal entlang der Haltestruktur verschoben werden kann, was zu einem Verlassen der Aufnahmevorrichtung und damit zu einem Herabfallen in den Aufzugschacht führen könnte. Die Seitenwangen schliessen insbesondere seitlich an die Abschlussfläche an und sind insbesondere in einem rechten Winkel zur Abschlussfläche orientiert. Sie erstrecken sich insbesondere von der Abschlussfläche in Richtung Haltestruktur und sind insbesondere nur oberhalb der Haltestruktur angeordnet.

Insbesondere weist wenigstens eine Seitenwange, speziell beide Seitenwangen jeweils eine der Abschlussfläche gegenüberliegende Abstützfläche auf. Die Abstützflächen sind insbesondere parallel zur Abschlussfläche ausgerichtet. Sie sind insbesondere im Vergleich zur Abschlussfläche als schmale Streifen ausgeführt.

Die Abstützfläche, die Abschlussfläche und die Seitenwangen mit den Abstützflächen sind insbesondere so angeordnet, dass ein den Messbandvorrat aufnehmender Behälter, insbesondere eine Kartonbox passgenau aufgenommen werden kann, also sehr sicher gehalten werden kann.

In Ausgestaltung der Erfindung weist wenigstens eine Seitenwange, insbesondere beide Seitenwangen der Aufnahmevorrichtung eine Lasche auf, über welche die Aufnahmevorrichtung an der Haltestruktur fixierbar ist. Damit ist eine besonders einfache und damit kostengünstige Verbindung zwischen der Aufnahmevorrichtung und der Haltestruktur möglich. Die Lasche verfügt insbesondere über ein Durchgangsloch, über das die Lasche und damit die Aufnahmevorrichtung an die Haltestruktur angeschraubt werden kann.

In Ausgestaltung der Erfindung ist die Aufnahmevorrichtung einstückig ausgeführt. Damit ist sie besonders kostengünstig herstellbar. Die Aufnahmevorrichtung ist insbesondere aus einem Metallblech hergestellt, aus dem eine entsprechende Kontur ausgestanzt wird, welche anschliessend durch Biegen bzw. Abkanten in die gewünschte Form gebracht wird.

In Ausgestaltung der Erfindung ist die Befestigungsvorrichtung so ausgeführt und angeordnet, dass das Messband eingeklemmt und damit gehalten wird. Damit wird eine einfache und kostengünstige Befestigung des Messbands an der Haltestruktur ermöglicht, welche ausserdem wieder einfach zu lösen ist und keine Beschädigungen am zur Befestigung genutzten Stück Messband bewirkt. Beschädigungen am zur Befestigung genutzten Stück Messband müssen insbesondere verhindert werden, da dieses Stück Messband bei der Verlängerung des Verfahrwegs ebenfalls im Verlängerungsstück angeordnet ist und dessen Ortsinformationen zur Ermittlung der aktuellen Position der Aufzugkabine genutzt werden.

In Ausgestaltung der Erfindung weist die Befestigungsvorrichtung eine Klemmplatte auf, welche an der Haltestruktur so fixierbar ist, dass das Messband zwischen Klemmplatte und Haltestruktur eingeklemmt ist. Dies ermöglicht besonders effektiv, eine Befestigung des Messbands an der Haltestruktur ohne Beschädigungen des Messbands.

Die Klemmplatte wird insbesondere direkt oder indirekt an die Haltestruktur geschraubt und das Messband zwischen Klemmplatte und Haltestruktur festgeklemmt. Das Messband kann insbesondere auch zwischen der Klemmplatte und einer zwischen Klemmplatte und Haltestruktur angeordnete Zwischenplatte festgeklemmt werden. In diesem Fall wird das Messband nur mittelbar zwischen Klemmplatte und Haltestruktur festgeklemmt. Die Zwischenplatte ist insbesondere ebenfalls an die Haltestruktur angeschraubt. Die Klemmplatte und/oder die Zwischenplatte weisen insbesondere einen Gummiüberzug auf. Damit werden Beschädigungen des Messbands durch das Einklemmen besonders wirkungsvoll verhindert.

In Ausgestaltung der Erfindung weist die Klemmplatte an ihrer oberen und/oder unteren Kante eine von der Haltestruktur weg weisende Abkantung auf. Damit werden Beschädigungen des Messbands durch die Klemmplatte auch bei einem Schwingen des Messbands wirkungsvoll verhindert. Die Abkantungen weisen beispielsweise einen Winkel gegenüber einem Bereich der Klemmplatte, an der das Messband anliegt, zwischen 45 und 80° auf.

In Ausgestaltung der Erfindung ist die Haltestruktur dazu vorgesehen, an einer Führungsschiene der Aufzuganlage fixiert zu werden. Dies ermöglicht eine besonders einfache Fixierung der Haltestruktur, insbesondere ohne dass ein Bohren von Löchern in eine Schachtwand des Aufzugschachts notwendig ist. Die Haltestruktur kann beispielsweise mittels geeigneter Klemmelemente an der Führungsschiene fixiert werden.

Bei dieser Ausgestaltung ist die Aufnahmevorrichtung insbesondere zwischen der Haltestruktur und einer Schachtwand angeordnet, an welcher die genannte Führungsschiene zumindest mittelbar fixiert ist.

Die beschriebenen Messbandanordnungen lassen sich besonders vorteilhaft in einem Positionsbestimmungssystem für einen Einsatz in einer Aufzuganlage zum Bestimmen einer Position einer Aufzugkabine entlang eines Verfahrwegs einsetzen. Ein derartiges Positionsbestimmungssystem ist besonders vorteilhaft in einer Aufzuganlage einsetzbar.

Die oben genannte Aufgabe wird auch durch ein Verfahren zum Installieren und Betreiben einer Aufzuganlage in einem Aufzugschacht eines sich in seiner Bauphase befindenden Gebäudes gelöst, das wenigstens die folgenden Schritte aufweist:
- Einbringen einer oben beschriebenen Messbandanordnung in den Aufzugschacht, wobei
   - die Haltestruktur der Messbandanordnung an einem oberen Ende eines unteren Verfahrwegstücks,
   - das Messband mittels der Befestigungsvorrichtung an der Haltestruktur befestigt und
   - ein Messbandvorrat in der Aufnahmevorrichtung angeordnet wird;
- Verlängern des Verfahrwegs um ein Verlängerungsstück nach oben, wobei
   - das Messband von der Haltestruktur gelöst,
   - ein Messbandstück des Messbandvorrats entlang des Verlängerungsstücks angeordnet,
   - die Haltestruktur der Messbandanordnung an einem oberen Ende des Verlängerungsstücks angeordnet und
   - das Messband mittels der Befestigungsvorrichtung an der Haltestruktur befestigt
      wird.

Nach der Verlängerung des Verfahrwegs bildet das Verlängerungsstück ein oberes Verfahrwegstück.

Die genannten Schritte werden insbesondere in der angegebenen Reihenfolge ausgeführt, können aber auch in einer anderen Reihenfolge ausgeführt werden. Neben den genannten Schritten werden insbesondere weitere Schritte, wie beispielsweise ein Fixieren von Führungsschienen im Aufzugschacht ausgeführt.

Vor der Verlängerung des Verfahrwegs wird insbesondere eine Aufzugkabine der Aufzuganlage entlang des unteren Verfahrwegstücks verlagert, wobei die Position der Aufzugkabine mit Hilfe der genannten Messbandanordnung bestimmt wird.

Nach der Verlängerung des Verfahrwegs wird insbesondere die Aufzugkabine der Aufzuganlage entlang des unteren Verfahrwegstücks und des Verlängerungsstücks verlagert, wobei die Position der Aufzugkabine mit Hilfe der genannten Messbandanordnung bestimmt wird.

Wenn das Messband mittels der Befestigungsvorrichtung durch Verklemmen an der Haltestruktur befestigt wird, dann wird zum Lösen des Messbands von der Haltestruktur lediglich die Verklemmung aufgehoben und die Befestigungsvorrichtung entlang des Messbands nach oben geschoben, ohne das Messband aus der Befestigungsvorrichtung zu entfernen. Damit kann wirkungsvoll verhindert werden, dass sich das Messband bei der Verlängerung des Verfahrwegs verdreht. Unter einem Lösen des Messbands von der Haltestruktur wird demnach verstanden, dass die Haltestruktur nach dem Lösen gegenüber dem Messband verlagert werden kann.

Die Verlängerung des Verfahrwegs kann wiederholt werden. Sie wird insbesondere so lange wiederholt, bis sich der Verfahrweg über den gesamten Aufzugschacht des fertiggestellten Gebäudes erstreckt. Bei der letzten Verlängerung kann die beschriebene Haltestruktur durch eine Haltestruktur ersetzt werden, die für Aufzuganlagen vorgesehen ist, deren Verfahrweg sich nach der Installation und der ersten Inbetriebnahme nicht mehr ändert, also beispielsweise durch eine Haltevorrichtung gemäss der internationalen Patentanmeldung der Anmelderin mit der Anmeldenummer PCT/EP2019/05 1045.

Beim Einsatz der erfindungsgemässen Messbandanordnung und beim Ausführen des erfindungsgemässen Verfahrens wird das Messband von unten nach oben installiert. Es wird also ein Ende des Messbands am unteren Ende des Verfahrwegs und damit des Aufzugschachts angeordnet und dann das Messband nach oben geführt. Ein Messbandvorrat befindet sich damit wie beschrieben bei der Haltestruktur am oberen Ende des Verfahrwegs. Bei einer Erstinbetriebnahme der Aufzuganlage wird üblicherweise eine so genannte Lernfahrt durchgeführt. Dazu wird die Aufzugkabine langsam an alle zu bedienenden Stockwerke verfahren und die Position der Kabine an den Stockwerken erfasst und gespeichert. Nach dem Speichern der genannten Positionen kann die Aufzugkabine die Stockwerke automatisch anfahren. Die beschriebene Installation des Messbands von unten nach oben hat den Vorteil, dass eine in einem Verfahrwegstück durchgeführte Lernfahrt nach einer Verlängerung des Verfahrwegs nicht wiederholt werden muss, da in diesem Verfahrwegstück die Zuordnung zwischen den Ortsinformationen des Messbands und der Position der Aufzugkabine unverändert bleibt. Dies wäre nicht so, wenn der Messbandvorrat am unteren Ende des Aufzugschachts bleiben würde und ein am oberen Ende des Verfahrwegs angeordnetes Ende des Messbands bei einer Verlängerung des Verfahrwegs nach oben verlagert werden würde.

Es wird darauf hingewiesen, dass einige der möglichen Merkmale und Vorteile der Erfindung hierin mit Bezug auf unterschiedliche Ausführungsformen der erfindungsgemässen Messbandanordnung einerseits und des erfindungsgemässen Verfahren andererseits beschrieben sind. Ein Fachmann erkennt, dass die Merkmale in geeigneter Weise kombiniert, angepasst, übertragen oder ausgetauscht werden können, um zu weiteren Ausführungsformen der Erfindung zu gelangen.

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Die Zeichnungen sind lediglich schematisch und nicht massstabsgetreu.

Dabei zeigen:
- Fig. 1: eine Aufzuganlage mit einer Messbandanordnung,
- Fig. 2: eine perspektivische Ansicht einer Haltestruktur mit einer Aufnahmevorrichtung zum Aufnehmen eines Messbandvorrats und einer Befestigungsvorrichtung zum Befestigen eines Messbands,
- Fig. 3: die Haltestruktur mit Aufnahmevorrichtung und Befestigungsvorrichtung aus Fig. 2 in einer Sicht von oben und
- Fig. 4: die Befestigungsvorrichtung aus den Fig. 2 und 3 in einer vergrösserten Darstellung.

Gemäss Fig. 1 verfügt eine Aufzuganlage 10 über eine Aufzugkabine 12, die innerhalb eines Aufzugschachts 14 vertikal entlang eines Verfahrwegs 16 verlagert werden kann. Die Aufzugkabine 12 sowie ein Gegengewicht 20 sind hierzu über eine Riemenanordnung 22 miteinander verbunden, wobei die Riemenanordnung 22 über eine von einer Antriebsmaschine 24 angetriebene Treibscheibe 26 und eine Umlenkscheibe 28 geführt ist. Ein Betrieb der Antriebsmaschine 24 wird von einer Steuerung 30 gesteuert. Die Antriebsmaschine 24, die angetriebene Treibscheibe 26, die Umlenkscheibe 28 und die Steuerung 30 sind dabei auf einer Halteplattform 25 angeordnet. Während ihrer Bewegung entlang des Verfahrwegs 16 wird die Aufzugkabine 12 von Führungsschuhen 32, welche sich entlang vertikal verlaufender Führungsschienen 34 bewegen, geführt. Der Aufzugschacht 14 ist in einem Gebäude 18 angeordnet, das sich noch in seiner Bauphase befindet. Oberhalb des dargestellten Ausschnitts des Gebäudes 18 wird also noch gebaut.

Um eine genaue Position der Aufzugkabine 12 entlang von deren Verfahrweg 16 bestimmen zu können, ist in dem Aufzugschacht 14 ein Messband 36 beispielsweise in Form eines Magnetbandes angebracht. Das Messband 36 erstreckt sich im Wesentlichen entlang des gesamten von der Aufzugkabine 12 zu durchlaufenden Verfahrwegs 16 und vorzugsweise parallel zu diesem. Beispielsweise kann das Messband 36 an bzw. parallel zu einer der Führungsschienen 34 verlaufen.

An der Aufzugkabine 12 ist eine Auslesevorrichtung 38 vorgesehen, mithilfe derer in dem Messband 36 gespeicherte variierende Ortsinformationen ausgelesen werden können. Für den Fall, dass das Messband 36 als Magnetband ausgebildet ist, sind die variierenden Ortsinformationen als lokal variierende Magnetisierungen in magnetisierbarem Material des Magnetbandes gespeichert. Diese lokalen Magnetisierungen können mithilfe eines Magnetlesekopfs 40 der Auslesevorrichtung 38 sowie einer hierfür geeignet ausgebildeten Auslesesensorik 42 ausgelesen werden.

Während sich die Aufzugkabine 12 durch den Aufzugschacht 14 bewegt, wird die Auslesevorrichtung 38, welche durch einen Befestigungsblock 44 beispielsweise an einem Dach der Aufzugkabine 12 befestigt ist, geführt von Führungsrollen 46 entlang des Messbandes 36 verlagert. Die dabei von der Auslesevorrichtung 38 ausgelesenen Ortsinformationen können an eine Auswertevorrichtung 48 weitergeleitet werden, wo sie ausgewertet oder zumindest vorverarbeitet werden, um dann über eine Kabelverbindung 50, oder alternativ drahtlos, an die Steuerung 30 der Aufzuganlage 10 übermittelt werden zu können.

Basierend auf einer demgemäss ermittelten Absolutposition der Aufzugkabine 12 kann die Steuerung 30 dann die Antriebsmaschine 24 geeignet ansteuern, um die Aufzugkabine 12 präzise an eine gewünschte Position verlagern zu können.

Um das Messband 36 innerhalb des Aufzugschachts 14 geeignet fixieren zu können, ist das Messband 36 über eine in Fig. 1 nicht dargestellte Befestigungsvorrichtung (66 in Fig. 2 bis 4) an einer Haltestruktur 52 befestigt. Die Haltestruktur 52 ist an einem oberen Ende 53 des Verfahrwegs 16 an der Führungsschiene 34 fixiert und damit innerhalb des Aufzugschachts 14 stationär bzw. ortsfest angeordnet. An der Haltestruktur 52 ist auch ein in Fig. 1 nicht dargestellter Messbandvorrat (80 in Fig. 2) angeordnet. Der Messbandvorrat umfasst zumindest ein Messbandstück (82 in Fig. 2), das für eine Verlängerung des Verfahrwegs 16 genutzt wird. Ein unteres Ende des Messbandes 36 kann in einem unteren Bereich des Aufzugschachts 14, beispielsweise am Boden des Aufzugschachts 14, befestigt sein oder mit einem nicht dargestellten Spanngewicht versehen sein.

Die Aufzuganlage 10 wird zunächst nur in einem untersten Abschnitt 54 des Aufzugschachts 14 installiert und betrieben. Die Aufzugkabine 12 wird damit entlang des Verfahrwegs 16, welcher auch als ein unteres Verfahrwegstück bezeichnet werden kann, verlagert. Die Position der Aufzugkabine 12 wird dabei auf Basis der Ortsinformationen des Messbands 36 bestimmt.

Oberhalb des untersten Abschnitts 54 des Aufzugschachts 14 wird am Gebäude 18 und damit auch am Aufzugschacht 14 noch gebaut. Zum Schutz des untersten Abschnitts des Aufzugschachts kann im Aufzugschacht eine so genannte, nicht dargestellte Schutzplattform angeordnet sein, die den untersten Abschnitt des Aufzugschachts vor herabfallenden Gegenständen schützt.

Sobald ein weiterer Abschnitt des Gebäudes 18 und damit ein oberhalb des untersten Abschnitts 54 angeordneter zweiter Abschnitt 56 des Aufzugschachts 14 fertiggestellt ist, wird die Aufzuganlage 10 auch im zweiten Abschnitt 56 des Aufzugschachts 14 installiert. Dazu wird zunächst die Halteplattform 25 mit Antriebsmaschine 24, angetriebene Treibscheibe 26, Umlenkscheibe 28 und die Steuerung 30 mittels eines nicht dargestellten Baukrans nach oben verlagert und im Aufzugschacht 14 fixiert. Dann werden alle notwendigen Bauteile der Aufzuganlage 10, beispielsweise Führungsschienen 34, auch im zweiten Abschnitt 56 des Aufzugschachts 14 montiert. Der Verfahrweg 16 der Aufzugkabine 12 wird damit um ein Verlängerungsstück 58 nach oben verlängert. Um die Position der Aufzugkabine 12 auch entlang des Verlängerungsstücks 58 bestimmen zu können, wird das Messband 36 auch entlang des Verlängerungsstücks 58 angeordnet. Dazu wird zunächst das Messband 36 von der Haltestruktur 52 gelöst und anschliessend ein Messbandstück (82 in Fig. 2) des Messbandvorrats (80 in Fig. 2) entlang des Verlängerungsstücks 58 angeordnet. Abschliessend wird die Haltestruktur 52 an einem oberen Ende 60 des Verlängerungsstücks 58 angeordnet und das Messband 36 mittels der Befestigungsvorrichtung (66 in Fig. 2 und 3) an der Haltestruktur 52 befestigt.

Wenn alle notwendigen Installationen im zweiten Abschnitt 56 des Aufzugschachts 14 abgeschlossen sind, kann die Aufzuganlage 10 auch im zweiten Abschnitt 56 in Betrieb genommen werden. Damit kann die Aufzugkabine 12 entlang des unteren Verfahrwegstücks 16 und des Verlängerungsstücks 58 verlagert werden. Die Position der Aufzugkabine 12 wird dabei ebenfalls auf Basis der Ortsinformationen des Messbands 36 bestimmt.

Diese beschriebene Verlängerung des Verfahrwegs wird so lange wiederholt, bis das Gebäude fertiggestellt ist, der Aufzugschacht 14 damit seine endgültige Höhe erreicht hat.

In den Fig. 2 und 3 ist die Haltestruktur 52 mit allen an ihr angeordneten Teilen dargestellt. Die Haltestruktur 52 ist als eine längliche Schiene ausgeführt, die mittels einer Klemmvorrichtung 62 an einer Führungsschiene 34 fixiert ist. Die Haltestruktur 52 ist so angeordnet, dass sie an einem Schienenfuss 64 der Führungsschiene 34 anliegt, also zwischen der Führungsschiene 34 und einer Schachtwand des Aufzugschachts 14, an der die Führungsschiene 34 fixiert ist, angeordnet ist. An einem der Führungsschiene 34 gegenüberliegenden Ende der Haltestruktur 52 ist eine in Fig. 4 vergrössert dargestellte Befestigungsvorrichtung 66 angeordnet, mittels welcher das Messband 36 an der Haltestruktur 52 befestigt werden kann. Die Befestigungsvorrichtung 66 besteht aus einer mittels zweier Schrauben-Mutter-Verbindungen 70 an der Haltestruktur 52 fixierte Zwischenplatte 68 und eine mittels vier weiterer Schrauben-Mutter-Verbindungen 72 an der Haltestruktur 52 fixierte Klemmplatte 74. Zwischen der Zwischenplatte 68 und der Klemmplatte 74 verläuft das Messband 36, welches damit zwischen der Klemmplatte 74 und der Zwischenplatte 68 festgeklemmt ist. Da die Zwischenplatte 68 an der Haltestruktur 52 fixiert ist, ist das Messband 36 damit zumindest mittelbar zwischen der Klemmplatte 74 und der Haltestruktur 52 festgeklemmt. Die Klemmplatte 74 weist an ihrer oberen und unteren Kante jeweils eine von der Haltestruktur 52 weg weisende Abkantung 76 auf. Die Zwischenplatte 68 und die Klemmplatte 74 können zumindest auf ihrer zum Messband 36 ausgerichteten Seite mit einem Gummiüberzug versehen sein.

An der Haltestruktur 52 ist ausserdem eine Aufnahmevorrichtung 78 zum Aufnehmen eines symbolisch als ein Kreis dargestellten Messbandvorrats 80 angeordnet. Der Messbandvorrat 80 umfasst ein Messbandstück 82, das bei einer Verlängerung des Verfahrwegs 16 entlang des Verlängerungsstücks 58 angeordnet wird. Die Aufnahmevorrichtung 78 ist einstückig ausgeführt. Sie verfügt über eine horizontal verlaufende Auflagefläche 84, die unterhalb der Haltestruktur 52 angeordnet ist. Damit kann sich der Messbandvorrat 80 nach unten an der Auflagefläche 84 und horizontal in Richtung Führungsschiene 34 an der Haltestruktur 52 abstützen.

Die Aufnahmevorrichtung 78 weist ausserdem eine Abschlussfläche 86 auf, die in einem rechten Winkel zur Auflagefläche 84 verläuft und hauptsächlich parallel und mit einem gewissen Abstand zur Haltestruktur 52 angeordnet ist. Sie überragt dabei die Haltstruktur 52 nach oben. Eine maximale Erstreckung der Abschlussfläche 86 entlang der Haltestruktur 52 im Bereich der Auflagefläche 84 ist dabei geringer als eine maximale Erstreckung der Abschlussfläche 86 oberhalb der Haltestruktur 52. Der sich auf der Auflagefläche 84 abstützende Messbandvorrat 80 ist damit teilweise zwischen der Haltestruktur 52 und der Abschlussfläche 86 angeordnet.

Die Aufnahmevorrichtung 78 wird seitlich durch zwei sich gegenüberliegende, mit der Abschlussfläche 86 verbundene und im rechten Winkel dazu verlaufenden Seitenwangen 88 abgeschlossen, welche eine horizontale Verlagerung des Messbandvorrats 80 entlang der Haltestruktur 52 begrenzen. Die beiden Seitenwangen 88 weisen ausserdem jeweils eine der Abschlussfläche 86 gegenüberliegende Abstützfläche 90 auf, womit sich auch ein rechter Winkel zwischen Abstützfläche 90 und Seitenwange 88 ergibt. Die beiden Seitenwangen 88 weisen ausserdem jeweils eine Lasche 94 auf, über welche die Seitenwangen 88 und damit die Aufnahmevorrichtung 78 an der Haltestruktur 52 angeschraubt und damit fixiert ist. Die Laschen 94 verfügen dazu jeweils über ein nicht dargestelltes Durchgangsloch, durch das jeweils eine Schraube zum Anschrauben an der Haltestruktur 52 gesteckt werden kann.

Die Abstützfläche 84, die Abschlussfläche 86 und die Seitenwangen 88 mit den Abstützflächen 90 sind so angeordnet, dass ein den Messbandvorrat 80 aufnehmender Behälter, insbesondere eine Kartonbox 92 passgenau aufgenommen werden kann.

Das Messband 36, die Haltestruktur 52, die Befestigungsvorrichtung 66 und die Aufnahmevorrichtung 78 bilden zusammen eine Messbandanordnung 96. Die Messbandanordnung 96, die Auslesevorrichtung 38 und die Auswertevorrichtung 48 bilden zusammen ein Positionsbestimmungssystem 98 (siehe Fig. 1).

Abschliessend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Messbandanordnung für einen Einsatz in einer Aufzuganlage (10) zum Bestimmen einer Position einer Aufzugkabine (12) entlang eines Verfahrwegs (16), aufweisend:
- ein entlang des Verfahrwegs (16) anzuordnendes, einstückiges Messband (36), wobei entlang des Messbands (36) variierende Ortsinformationen gespeichert sind, anhand derer eine aktuelle Position relativ zu dem Messband (36) ermittelbar ist;
- eine an einem Ende (53) des Verfahrwegs (16) anzuordnende Haltestruktur (52), an welcher mittels einer Befestigungsvorrichtung (66) das Messband (36) an einer fixen Position relativ zu dem Verfahrweg (16) befestigt ist;
**dadurch gekennzeichnet, dass**
an der Haltestruktur (52) eine Aufnahmevorrichtung (78) zum Aufnehmen eines Messbandvorrats (80) angeordnet ist, wobei ein Messbandstück (82) des Messbandvorrats (80) dazu vorgesehen ist, bei einer Verlängerung des Verfahrwegs (16) um ein Verlängerungsstück (58) nach oben entlang des Verlängerungsstücks (58) angeordnet zu werden.

2. Messbandanordnung nach Anspruch 2,
**dadurch gekennzeichnet, dass**
die Haltestruktur (52) dazu vorgesehen ist, an einem oberen Ende (53) des Verfahrwegs (16) angeordnet zu werden.

3. Messbandanordnung nach Anspruch 1 oder 2,
**dadurch gekennzeichnet, dass**
die Aufnahmevorrichtung (78) aufweist
- eine Auflagefläche (84), welche so ausgeführt und angeordnet ist, dass sich der Messbandvorrat (80) auf der Auflagefläche (84) nach unten und an der Haltestruktur (52) horizontal abstützen kann, und
- eine Abschlussfläche (86), welche so ausgeführt und angeordnet ist, dass ein sich auf der Auflagefläche (84) abstützender Messbandvorrat (80) zumindest teilweise zwischen der Haltestruktur (52) und der Abschlussfläche (86) angeordnet ist.

4. Messbandanordnung nach Anspruch 3,
**dadurch gekennzeichnet, dass**
die Aufnahmevorrichtung (78) zwei sich gegenüberliegende Seitenwangen (88) aufweist, welche so ausgeführt und angeordnet sind, dass eine horizontale Verlagerung des Messbandvorrats (80) entlang der Haltestruktur (52) begrenzt ist.

5. Messbandanordnung nach Anspruch 4,
**dadurch gekennzeichnet, dass**
wenigstens eine Seitenwange (88) eine der Abschlussfläche (86) gegenüberliegende Abstützfläche (90) aufweist.

6. Messbandanordnung nach Anspruch 4 oder 5,
**dadurch gekennzeichnet, dass**
wenigstens eine Seitenwange (88) eine Lasche (94) aufweist, über welche die Aufnahmevorrichtung (78) an der Haltestruktur (52) fixierbar ist.

7. Messbandanordnung nach einem der Ansprüche 1 bis 6,
**dadurch gekennzeichnet, dass**
die Aufnahmevorrichtung (78) einstückig ausgeführt ist.

8. Messbandanordnung nach einem der Ansprüche 1 bis 7,
**dadurch gekennzeichnet, dass**
die Befestigungsvorrichtung (66) so ausgeführt und angeordnet ist, dass das Messband (36) eingeklemmt und damit gehalten wird.

9. Messbandanordnung nach Anspruch 8,
**dadurch gekennzeichnet, dass**
die Befestigungsvorrichtung (66) eine Klemmplatte (74) aufweist, welche an der Haltestruktur (52) so fixierbar ist, dass das Messband (36) zwischen Klemmplatte (74) und Haltestruktur (52) eingeklemmt ist.

10. Messbandanordnung nach Anspruch 9,
**dadurch gekennzeichnet, dass**
die Klemmplatte (74) an ihrer oberen und/oder unteren Kante eine von der Haltestruktur (52) weg weisende Abkantung (76) aufweist.

11. Messbandanordnung nach einem der Ansprüche 1 bis 10,
**dadurch gekennzeichnet, dass**
die Haltestruktur (52) dazu vorgesehen ist, an einer Führungsschiene (34) der Aufzuganlage (10) fixiert zu werden.

12. Positionsbestimmungssystem für einen Einsatz in einer Aufzuganlage (10) zum Bestimmen einer Position einer Aufzugkabine (12) entlang eines Verfahrwegs (16) mit einer Messbandanordnung (96) gemäss der Ansprüche 1 bis 11.

13. Aufzuganlage mit einem Positionsbestimmungssystem (98) zum Bestimmen einer Position einer Aufzugkabine (12) entlang eines Verfahrwegs (16) gemäss Anspruch 12.

14. Verfahren zum Installieren und Betreiben einer Aufzuganlage (10) in einem Aufzugschacht (14) eines sich in seiner Bauphase befindenden Gebäudes (18) mit wenigstens folgenden Schritten:
- Einbringen einer Messbandanordnung (96) nach einem der Ansprüche 1 bis 10 in den Aufzugschacht (14), wobei
- die Haltestruktur (52) der Messbandanordnung (96) an einem oberen Ende (53) eines unteren Verfahrwegstücks (16),
- das Messband (36) mittels der Befestigungsvorrichtung (66) an der Haltestruktur (52) befestigt und
- ein Messbandvorrat (80) in der Aufnahmevorrichtung (78) angeordnet wird;
- Verlängern des Verfahrwegs (16) um ein Verlängerungsstück (58) nach oben, wobei
- das Messband (36) von der Haltestruktur (52) gelöst,
- ein Messbandstück (82) des Messbandvorrats (80) entlang des Verlängerungsstücks (58) angeordnet,
- die Haltestruktur (52) der Messbandanordnung (96) an einem oberen Ende (60) des Verlängerungsstücks (58) angeordnet und
- das Messband (36) mittels der Befestigungsvorrichtung (66) an der Haltestruktur (52) befestigt
wird;
- Verlagern der Aufzugkabine (12) der Aufzuganlage (14) entlang des unteren Verfahrwegstücks (16) und des Verlängerungsstücks (58), wobei die Position der Aufzugkabine (12) mit Hilfe der genannten Messbandanordnung (96) bestimmt wird.

## Claims

1. Measuring tape arrangement for use in an elevator system (10) for determining a position of an elevator car (12) along a travel path (16), comprising:
- a one-piece measuring tape (36) to be arranged along the travel path (16), wherein varying location information is stored along the measuring tape (36), by means of which a current position relative to the measuring tape (36) can be determined;
- a retaining structure (52) to be arranged at one end (53) of the travel path (16), on which the measuring tape (36) is fastened by means of a fastening device (66) at a fixed position relative to the travel path (16);
**characterized in that**
a receiving device (78) for receiving a measuring tape supply (80) is arranged on the retaining structure (52), wherein a measuring tape piece (82) of the measuring tape supply (80) is provided to be arranged along an extension portion (58) when the travel path (16) is extended upwards by one extension portion (58).

2. Measuring tape arrangement according to claim 2,
**characterized in that**
the retaining structure (52) is provided to be arranged at an upper end (53) of the travel path (16).

3. Measuring tape arrangement according to claim 1 or 2,
**characterized in that**
the receiving device (78) has
- a support surface (84) which is designed and arranged such that the measuring tape supply (80) can be supported downwards on the support surface (84) and horizontally on the retaining structure (52), and
- an end surface (86) which is designed and arranged such that a measuring tape supply (80) supported on the support surface (84) is at least partially arranged between the retaining structure (52) and the end surface (86).

4. Measuring tape arrangement according to claim 3,
**characterized in that**
the receiving device (78) has two opposite side cheeks (88) which are designed and arranged such that a horizontal movement of the measuring tape supply (80) along the retaining structure (52) is delimited.

5. Measuring tape arrangement according to claim 4,
**characterized in that**
at least one side cheek (88) has a support surface (90) opposite the end surface (86).

6. Measuring tape arrangement according to claim 4 or 5,
**characterized in that**
at least one side cheek (88) has a lug (94) via which the receiving device (78) can be securely fastened to the retaining structure (52).

7. Measuring tape arrangement according to any of claims 1 to 6,
**characterized in that**
the receiving device (78) is designed as one piece.

8. Measuring tape arrangement according to any of claims 1 to 7,
**characterized in that**
the fastening device (66) is designed and arranged such that the measuring tape (36) is clamped and thus held in this manner.

9. Measuring tape arrangement according to claim 8,
**characterized in that**
the fastening device (66) has a clamping plate (74) which can be securely fastened to the retaining structure (52) such that the measuring tape (36) is clamped between the clamping plate (74) and the retaining structure (52).

10. Measuring tape arrangement according to claim 9,
**characterized in that**
the clamping plate (74) has on its upper and/or lower edge a fold (76) facing away from the retaining structure (52).

11. Measuring tape arrangement according to any of claims 1 to 10,
**characterized in that**
the retaining structure (52) is provided to be securely fastened to a guide rail (34) of the elevator system (10).

12. Positioning system for use in an elevator system (10) for determining a position of an elevator car (12) along a travel path (16) with a measuring tape arrangement (96) according to claims 1 to 11.

13. Elevator system having a positioning system (98) for determining a position of an elevator car (12) along a travel path (16) according to claim 12.

14. Method for installing and operating an elevator system (10) in an elevator shaft (14) of a building in its construction phase (18) having at least the following steps:
- introducing a measuring tape arrangement (96) according to any of claims 1 to 10 into the elevator shaft (14), wherein
- the retaining structure (52) of the measuring tape arrangement (96) is fastened to an upper end (53) of a lower travel path portion (16),
- the measuring tape (36) is fastened to the retaining structure (52) by means of the fastening device (66), and
- a measuring tape supply (80) is arranged in the receiving device (78);
- extending the travel path (16) upwards by an extension portion (58), wherein
- the measuring tape (36) is detached from the retaining structure (52),
- a measuring tape piece (82) of the measuring tape supply (80) is arranged along the extension portion (58),
- the retaining structure (52) of the measuring tape arrangement (96) is arranged at an upper end (60) of the extension portion (58), and
- the measuring tape (36) is fastened to the retaining structure (52) by means of the fastening device (66);
- moving the elevator car (12) of the elevator system (14) along the lower travel path portion (16) and the extension portion (58), wherein the position of the elevator car (12) is determined by means of said measuring tape arrangement (96).

## Revendications

1. Agencement de ruban de mesure destiné à être utilisé dans une installation d'ascenseur (10) pour la détermination d'une position d'une cabine d'ascenseur (12) le long d'un trajet de déplacement (16), présentant :
- un ruban de mesure (36) d'un seul tenant à disposer le long du trajet de déplacement (16), des informations d'emplacement variables étant enregistrées le long du ruban de mesure (36), à l'aide desquelles une position actuelle par rapport au ruban de mesure (36) peut être définie ;
- une structure de maintien (52) à disposer à une extrémité (53) du trajet de déplacement (16), à laquelle le ruban de mesure (36) est fixé, au moyen d'un dispositif de fixation (66), dans une position fixe par rapport au trajet de déplacement (16) ;
**caractérisé en ce que**
un dispositif de réception (78) permettant de recevoir une réserve de ruban de mesure (80) est disposé sur la structure de maintien (52), une pièce de ruban de mesure (82) de la réserve de ruban de mesure (80) étant prévue, lorsque le trajet de déplacement (16) est prolongé vers le haut par une pièce de prolongement (58), pour être disposée le long de la pièce de prolongement (58).

2. Agencement de ruban de mesure selon la revendication 2,
**caractérisé en ce que**
la structure de maintien (52) est prévue pour être disposée au niveau d'une extrémité supérieure (53) du trajet de déplacement (16).

3. Agencement de ruban de mesure selon la revendication 1 ou 2,
**caractérisé en ce que**
le dispositif de réception (78) présente
- une surface de support (84), laquelle est conçue et disposée de sorte que la réserve de ruban de mesure (80) peut s'appuyer vers le bas sur la surface de support (84) et horizontalement sur la structure de maintien (52), et
- une surface de fermeture (86), laquelle est conçue et disposée de sorte qu'une réserve de ruban de mesure (80) s'appuyant sur la surface de support (84) est disposée au moins partiellement entre la structure de maintien (52) et la surface de fermeture (86).

4. Agencement de ruban de mesure selon la revendication 3,
**caractérisé en ce que**
le dispositif de réception (78) présente deux parois latérales (88) opposées, lesquelles sont conçues et disposées de sorte qu'un déplacement horizontal de la réserve de ruban de mesure (80) le long de la structure de maintien (52) est limité.

5. Agencement de ruban de mesure selon la revendication 4,
**caractérisé en ce que**
au moins une paroi latérale (88) présente une surface d'appui (90) opposée à la surface de fermeture (86).

6. Agencement de ruban de mesure selon la revendication 4 ou 5,
**caractérisé en ce que**
au moins une paroi latérale (88) présente une patte (94), par l'intermédiaire de laquelle le dispositif de réception (78) peut être fixé à la structure de maintien (52).

7. Agencement de ruban de mesure selon l'une des revendications 1 à 6,
**caractérisé en ce que**
le dispositif de réception (78) est conçu d'un seul tenant.

8. Agencement de ruban de mesure selon l'une des revendications 1 à 7,
**caractérisé en ce que**
le dispositif de fixation (66) est conçu et disposé de sorte que le ruban de mesure (36) est serré et ainsi maintenu.

9. Agencement de ruban de mesure selon la revendication 8,
**caractérisé en ce que**
le dispositif de fixation (66) présente une plaque de serrage (74), laquelle peut être fixée à la structure de maintien (52) de sorte que le ruban de mesure (36) est serré entre la plaque de serrage (74) et la structure de maintien (52).

10. Agencement de ruban de mesure selon la revendication 9,
**caractérisé en ce que**
la plaque de serrage (74) présente, au niveau de son bord supérieur et/ou inférieur, un pli (76) s'éloignant de la structure de maintien (52).

11. Agencement de ruban de mesure selon l'une des revendications 1 à 10,
**caractérisé en ce que**
la structure de maintien (52) est prévue pour être fixée à un rail de guidage (34) de l'installation d'ascenseur (10).

12. Système de détermination de position destiné à être utilisé dans une installation d'ascenseur (10) pour la détermination d'une position d'une cabine d'ascenseur (12) le long d'un trajet de déplacement (16), comportant un agencement de ruban de mesure (96) selon les revendications 1 à 11.

13. Installation d'ascenseur comportant un système de détermination de position (98) pour la détermination d'une position d'une cabine d'ascenseur (12) le long d'un trajet de déplacement (16) selon la revendication 12.

14. Procédé permettant d'installer et de faire fonctionner une installation d'ascenseur (10) dans une cage d'ascenseur (14) d'un bâtiment (18) se trouvant dans sa phase de construction, comportant au moins les étapes suivantes :
- introduction d'un agencement de ruban de mesure (96) selon l'une des revendications 1 à 10 dans la cage d'ascenseur (14),
- la structure de maintien (52) de l'agencement de ruban de mesure (96) au niveau d'une extrémité supérieure (53) d'une pièce de trajet de déplacement inférieure (16),
- le ruban de mesure (36) étant fixé à la structure de maintien (52) au moyen du dispositif de fixation (66) et
- une réserve de ruban de mesure (80) étant disposée dans le dispositif de réception (78);
- prolongement vers le haut du trajet de déplacement (16) par une pièce de prolongement (58),
- le ruban de mesure (36) étant détaché de la structure de maintien (52),
- une pièce de ruban de mesure (82) de la réserve de ruban de mesure (80) étant disposée le long de la pièce de prolongement (58),
- la structure de maintien (52) de l'agencement de ruban de mesure (96) étant disposée au niveau d'une extrémité supérieure (60) de la pièce de prolongement (58) et
- le ruban de mesure (36) étant fixé à la structure de maintien (52) au moyen du dispositif de fixation (66) ;
- déplacement de la cabine d'ascenseur (12) de l'installation d'ascenseur (14) le long de la pièce de trajet de déplacement inférieure (16) et de la pièce de prolongement (58), la position de la cabine d'ascenseur (12) étant déterminée à l'aide dudit agencement de ruban de mesure (96).
